# EUROPÄISCHE PATENTSCHRIFT

(11) **EP 0 733 479 B1**
(45) Veröffentlichungstag und Bekanntmachung des Hinweises auf die Patenterteilung: **27.01.1999**
(21) Anmeldenummer: 96102700.0
(22) Anmeldetag: 23.02.1996
(51) Int. Cl.: B41F 33/06, B41F 33/16

(54) **Verfahren und Vorrichtung zur Steuerung der Bogenzufuhr bei einer bogenverarbeitenden Druckmaschine**
Method and device for controlling the sheet feeding in a printing machine
Procédé et appareil pour commander l'alimentation en feuilles dans une machine d'impression

(30) Priorität: 20.03.1995 DE 19510082
(43) Veröffentlichungstag der Anmeldung: 25.09.1996
(73) Patentinhaber: MAN Roland Druckmaschinen AG, 63075 Offenbach (DE)
(72) Erfinder: Müller, Joachim, 82049 Pullach (DE); Klingler, Horst, 63165 Mühlheim (DE)
(74) Vertreter: Marek, Joachim, Dipl.-Ing.

(56) Entgegenhaltungen:
- DE-A- 4 333 071
- FR-A- 2 321 390
- US-A- 3 467 007

## Beschreibung

Die Erfindung betrifft ein Verfahren sowie eine entsprechende Vorrichtung zur Steuerung der Bogenzufuhr bei einer bogenverarbeitenden Druckmaschine gemäß dem Oberbegriff des Verfahrens- bzw. Vorrichtungsanspruches.

Bei Bogenoffsetdruckmaschinen der heute weit verbreiteten Art werden die Bogen von der Oberseite eines Anlegerstapels mittels Saugluft beaufschlagten Trenn- und Schleppsaugern entnommen und sodann in unterschuppter Form über einen Fördertisch mit insbesondere Saugbändern zur Anlage transportiert. Dort erfolgt eine Ausrichtung in Seiten-und Umfangsrichtung, woraufhin nach korrekt festgestellter Anlage der anliegende Bogen von einem Vorgreifer erfaßt und in das Druckwerk hineingefordert wird. Die Bewegung der Trenn- und Schleppsauger sowie der Förderbänder zum Transport der Bogen in unterschuppter Form erfolgt dabei vom Antrieb der Druckmaschine her, wozu zum Stillsetzen des Anlegers, d.h. seiner Bewegung, der Anleger über eine schaltbare Kupplung mit der Druckmaschine verbunden ist. Ebenfalls ist die Saugluftbeaufschlagung der Trenn-und Schleppsauger schaltbar, d.h. es können noch vom Stapel vereinzelte Bogen über den Fördertisch in die Maschine einlaufen, während die Bogenabnahme vom Stapel bereits stillgesetzt ist.

Damit zu Druckbeginn bereits nach ein paar wenigen durch die Maschine geförderten Bogen ein optimaler Färbungszustand erreicht werden kann, ist es bekannt, insbesondere die Platten- und Gummituchzylinder in den einzelnen Druckwerken für eine vorgegebene Anzahl von Umdrehungen vorzufeuchten sowie voreinzufärben. So ist aus der DE 3 707 695 C2 ein Verfahren zur definierten Erzeugung einer dem Fortdruck nahen Farbverteilung in Farbwerk von Rotationsdruckmaschinen bekannt, mittels dessen bei einem Auftragwechsel das vorherige Farbprofil im Farbwerk abgebaut und daraufhin das neue Farbprofil im Farbwerk wieder aufgebaut wird.

Aus der DE 4 013 740 C2 ist ein Verfahren nebst Vorrichtung zum schnellen Erreichen des Fortdruckzustandes bei einer Offsetdruckmaschine bekannt, bei welchem vor der Druckbetriebsstellung ein Vorfeuchten und Voreinfarben des Plattenzylinders sowie des Gummituchzylinders vorgesehen ist.

Bei Bogenoffsetdruckmaschinen ist es ferner bekannt, im Bereich der Anlage insbesondere fotoelektrisch abtastende Kontrollmittel vorzusehen, vermittels denen bei nicht korrekter Bogenlage ein Sperren der Anlage erfolgt. Es soll somit insbesondere verhindert werden, daß ein nicht korrekt ausgerichteter Bogen bzw. ein Doppelbogen in die Druckmaschine einläuft. Dabei erfolgt ebenfalls ein gleichzeitiges Schalten der zwischen Anleger und Druckmaschine befindlichen Schaltkupplung, also das sofortige Stillsetzen des Anlegers sowie der Saugluftbeaufschlagung der Trenn- und Schleppsauger. Nach Bedrucken des zuletzt und korrekt in die Maschine eingelaufenen Bogens erfolgt dann das folgerichtige Druckabstellen, woraufhin die Druckmaschine mit der Grunddrehzahl weiterläuft. Um nach einem solchen Stopper den Druckbetrieb wieder aufnehmen zu können, hat der Drucker wegen des Stillsetzens des Anlegers sowie des Abschaltens der Trenn- und Schleppsauger sämtliche Bogen nebst den Stopperverursacher an der Anlage von dem Fördertisch zu entfernen. Gerade bei sehr empfindlichen Bedruckstoffen können diese bei der Entnahme beschädigt werden und sind somit nicht mehr verwendbar. Da zwischen dem Anlegerstapel und der Anlage in der Größenanordnung 4 bis 7 Bogen sich je nach Länge des Fördertisches und dem Grad der Unterschuppung befinden, stellen insbesondere häufige Stopper einen kostenintensiven Bedruckstoffverlust dar.

Weiterhin ist es als nachteilig anzusehen, daß gerade für die ersten beiden Druckwerke einer Bogenoffsetdruckmaschine nach Zuschalten des Anlegers nicht genügend Umdrehungen für ein für eine vorgebene Zahl von Maschinenumdrehungen durchzuführendes Voreinfeuchten und Voreinfärben der Platten- und Gummituchzylinder zur Verfügung stehen. Auch hier erhalten nach dem Wiederanfahren die ersten in die Maschine einlaufenden Bogen nicht die optimale Einfärbung, so daß zusätzliche Makulatur anfällt.

Aus der DE 43 33 071 C1 ist ein Verfahren nebst Vorrichtung zur Steuerung des Bogeneinlaufes beim Anfahren einer bogenverarbeitenden Druckmaschine bekannt. Es erfolgt ein Zu- und Abschalten des Anlegers derart, daß der Bogeneinlauf synchron zum Heber, also stets bei der gleichen Heberstellung erfolgt.

Aufgabe der vorliegenden Erfindung ist es daher, ein Verfahren sowie eine Vorrichtung gemäß dem Oberbegriff des jeweiligen Patentanspruchs derartig weiterzubilden, so daß gerade beim Wiederanfahren nach einem Stopper der Fortdruckzustand mit einer geringstmöglichen Anzahl von Makulaturbogen zu erreichen ist.

Gelöst wird diese Aufgabe durch die kennzeichnenden Merkmale des Verfahrens-bzw. Vorrichtungsanspruches. Weiterbildungen der Erfindung ergeben sich aus den jeweiligen Unteransprüchen.

Erfindungsgemäß ist vorgesehen, daß vor dem Starten eines Programmes zum Vorfeuchten und Voreinfärben der Anleger zugeschaltet wird und somit Bogen in unterschuppter Form bis zu einer vorgegebenen Stellung auf dem Fördertisch gefördert werden, wobei sich diese vorgebenene Position dadurch kennzeichnet, daß von dieser Position aus die Zahl der Maschinenumdrehungen bis zum Bedrucken des ersten Bogens bekannt ist. Wenn der erste Bogen die derartig gekennzeichnete Position erreicht, erfolgt das Abschalten des Anlegers, wobei die Saugluftbeaufschlagung der Trenn-und Schleppsauger weiterhin aufrechterhalten wird.

Nach dem Abschalten des Anlegers erfolgt dann das Starten des Programmes für das Vorfeuchten und Voreinfärben des Plattenzylinders und/oder Gummituchzylinders im ersten Druckwerk. Entsprechend folgerichtig werden dazu zeitversetzt die Vorfeuchtungs-und Voreinfärbungsprogramme in den übrigen Druckwerken gestartet. Das mechanische Zuschalten des Anlegers erfolgt dabei genau dann, wenn die vorgesehene Anzahl von Maschinenumdrehungen für das Programm des Vorfeuchtens und Voreinfärbens vermindert um die Anzahl, welcher ein erster Bogen von der Stillstandsposition des Anlegers bis zum ersten Druckwerk braucht, abgelaufen ist. Somit wird erreicht, daß der Papiereinlauf in die Druckmaschine stets synchronisiert auf den Programmablauf des Vorfeuchtens und Voreinfärbens erfolgt.

In einer vorrichtungsgemäßen Ausgestaltung der Erfindung kann vorgesehen sein, daß auf dem Fördertisch in Bogenlaufrichtung vor der Anlage eine insbesondere fotoelektrisch arbeitende Vorabfrage angeordnet ist. Vorzugsweise ist diese derartig im Fördertisch angebracht, so daß der dritte in der Schuppe befindliche Bogen diese noch nicht erreicht hat, wenn wegen dem ersten Bogen in der Schuppe an der Anlage (Stopperverursacher) das Sperren der Anlage und somit das Stillsetzen des Anlegers erfolgt. Der Drucker braucht dann lediglich den Fehlbogen sowie die beiden folgenden Bogen vom Fördertisch zu entnehmen - es wird dabei davon ausgegangen, daß auch diese Bogen wegen des Stoppens keine korrekte Schuppenposition mehr einnehmen - woraufhin durch erneutes Zuschalten des Anlegers der nun zuvorderst in der Schuppe liegende Bogen soweit gefördert wird, bis die Vorabfrage dessen Ankunft feststellt.

Bei dieser Ausbildung der Erfindung hat die Vorabfrage dabei eine Doppelfunktion, nämlich zum einen ist durch die Vorabfrage feststellbar, ob nach einem Stopper der Drucker den Stopperverursacher und die entsprechende Anzahl von nachfolgenden Bogen vom Fördertisch entnommen hat. Andererseits ist durch diese Vorabfrage feststellbar, wann der dann zuvorderst in der Schuppe liegende Bogen die Vorabfrage erreicht, also wann der Anleger wieder stillzusetzen ist. Die Lage der Vorabfrage definiert somit mit dem daraufhin ausgelösten Stillsetzen des Anlegers die vorbestimmte Position, aus welchem heraus der Bogenlauf wieder gestartet wird, wenn das vorgesehene Programm zum Vorfeuchten und Voreinfärben der Platten- und/oder Gummituchzylinder gestartet worden ist.

Des weiteren erfolgt die Erläuterung von Ausführungsbeispielen der Erfindung anhand der Zeichnungen. Hierbei zeigen die Figuren 1 und 2 das erfindungsgemäße Verfahren nebst dazugehöriger Vorrichtung unter Verwendung einer zuvorstehend angedeuteten Vorabfrage. Die weiteren Figuren zeigen dabei das erfindungsgemäße Verfahren, welches ohne eine zusätzliche Vorabfrage im Fördertisch auskommt.

Bei einer Bogenoffsetdruckmaschine gemäß Figur 1 - gezeigt ist hier das erste Druckwerk einer Bogenoffsetdruckmaschine - werden die Bogen von der Oberseite eines Anlegerstapels 1 durch Trenn- und Schleppsauger 2 abgehoben und in unterschuppter Form auf einen Fördertisch 3 transportiert. Über nicht dargestellte Förderbänder werden sodann die Bogen 4 über den Fördertisch 3 zu einer Anlage 6 transportiert und nach einem Ausricht- und Kontrollvorgang (korrekter Bogenanlage) an einem Vorgreifer 7 übergeben, woraufhin das Beschleunigen auf Umfangsgeschwindigkeit des Druckwerkes erfolgt.

In der Situation nach Figur 1 ist der Bogen 5 an der Anlage 6 als fehlerhaft angelegt festgestellt worden, woraufhin das Sperren der Anlage 6 sowie des Vorgreifers 7 nebst dem Schalten der Kupplung 8 zwischen Druckmaschine und Anleger erfolgt. Die Saugluftbeaufschlagung der Trenn- und Schleppsauger 2 wird dabei weiterhin aufrechterhalten, so daß der von den Trenn- und Schleppsaugern 2 erfaßte Bogen in seiner Stellung während des Abstellens des Anlegers verbleibt. Im Fördertisch 3 ist in Förderrichtung der Bogen 4 vor der Anlage 6 eine insbesondere nach einem fotoelektrischen Wirkprinzip arbeitende Vorabfrage 9 angebracht, welche gemäß dem in Figur 1 und 2 dargestellten Ausführungsbeispiel sich derartig um eine Wegstrecke vor der Anlage 6 befindet, so daß bei Anliegen des Fehlbogens 5 an der Anlage 6 die Vorderkante des vierten Bogens 4 in der Schuppe die Vorabfrage 9 noch nicht erreicht hat.

Nachdem der Anleger über die Schaltkupplung 8 vom Druckmaschinenantrieb getrennt worden ist - die Trenn- und Schleppsauger 2 halten wie in Figur 1 zu erkennen den obersten Bogen nach wie vor fest - entfernt der Drucker den Stopperverursacher 5 sowie die weiteren beiden Bogen 4 vom Fördertisch 3. Daraufhin wird der Anleger durch Einlegen der Schaltkupplung 8 noch solange zugeschaltet, bis der nun vorderste Bogen die Vorabfrage erreicht (Figur 2). Daraufhin erfolgt wieder ein Stillsetzen des Anlegers wobei auch hier die Trenn- und Schleppsauger 2 angeschaltet bleiben, d.h. der oberste Bogen des Anlegerstapels 1 wird in der entsprechenden Position festgehalten.

Ausgehend von dieser in Figur 2 angedeuteten Stellung efolgt dann das Starten des Programmablaufes des Vorfeuchtens und des Voreinfärbens des im ersten Druckwerk angedeuteten Platten- und Gummituchzylinders. Um die zuvorstehend und auch noch nachfolgend beschriebenen Vorgänge zu steuern ist eine Steuerung 11 vorgesehen, welche das Schalten der Saugluft für die Trenn- und Schleppsauger 2 bewirkt, welche ferner das Sperren/Entsperren der Anlage 6 sowie des Vorgreifers 7 auslöst, das Schalten der Schaltkupplung 8 vornimmt und auch das Signal der Vorabfrage 9 überwacht. Nicht dargestellt ist eine Anlagekontrolle sowie deren Verbindung mit der Steuerung 11. Um die geschilderten Vorgänge eine bestimmte Anzahl von Umdrehungen Ablaufen zu lassen steht die Steuerung 11 zusätzlich noch mit einem Winkelgeber 10 einer eintourig umlaufenden Welle der Druckmaschine in Verbindung. Über die Steuerung 11 erfolgt ebenfalls das Auslösen der vorgesehenen Programme zum Vorfeuchten und Voreinfärben von Platten-und/oder Gummituchzylindern.

Ist vorgesehen, das Programm zum Vorfeuchten und Voreinfärben insgesamt n-Umdrehungen bis zum Einlaufen eines ersten Bogens in die Druckzone 12 des ersten Druckwerkes ablaufen zu lassen, so wird nach n - m-Umdrehungen der Bogenlauf ausgehend von der Situation gemäß Figur 2 durch Schalten der Schaltkupplung 8 wieder aufgenommen. Hierbei ist m diejenige Anzahl von Umdrehungen einer Eintourenwelle der Maschine, welche der erste Bogen von der Vorabfrage 9 bzw. der Stellung, welche er beim Auskuppeln des Anlegers wieder eingenommen hat, bis zum Erreichen der Druckzone 12 im ersten Druckwerk zurückzulegen hat. Diese Anzahl von m-Umdrehungen richtet sich hierbei nach der konstruktiven Gegebenheiten der Druckmaschine sowie der Anordnung der Vorabfrage 9 am Fördertisch 3. Insbesondere m ist keine ganze Zahl, ferner gilt n>m.

Figur 3 zeigt die gleiche Situation hinsichtlich Bogenlauf wie in Figur 1 dargestellt, wobei hier keine Vorabfrage im Fördertisch 3 vorgesehen ist. Wie in der Situation gemäß Figur 1 hat hier ein Stopperverursacher 5 an der Anlage 6 das Stillsetzen des Anlegers über die Schaltkupplung 8 bewirkt. Auch hier bleiben die Trenn- und Schleppsauger 2 nach wie vor mit Saugluft beaufschlagt, d.h. sie halten den obersten Bogen des Anlegerstapels 1 in der Stellung gemäß Stillsetzen fest. Die zuvor noch korrekt in die Maschine einlaufenden Bogen werden ausgedruckt, woraufhin nach dem Bedrucken eines letzten Bogens das folgerichtige Druckabstellen erfolgt.

Nachdem der Drucker den Stopperverursacher 5 sowie evtl. noch zwei weitere Bogen 4 aus der Schuppe am Fördertisch 3 entnommen hat (Figur 4), wird der Anleger über die Kupplung 8 solange zugeschaltet, bis der erste Bogen aus der Schuppe wieder die Anlage 6 erreicht hat. Die Feststellung erfolgt über die nicht dargestellte Anlagekontrolle. Daraufhin erfolgt ein Auskuppeln des Anlegers bei nach wie vor mit Saugluft beaufschlagten Trenn- und Schleppsaugern 2 (Figur 5). Nun wird bei entkoppelten Anleger das vorgesehene Programm zum Vorfeuchten und Voreinfärben insbesondere der Zylinder des ersten Druckwerkes gestartet. Auch hier sei angenommen, daß für diesen Programmablauf n-Umdrehungen vorgesehen sind. Nach Ablauf von n - m-Umdrehungen (n>m) erfolgt das Zuschalten des Anlegers über die Schaltkupplung 8, woraufhin der erste an der Anlage 6 korrekt anliegende Bogen vom Vorgreifer 7 erfaßt wird. Auch hier ist m die Anzahl eintouriger Maschinenumdrehungen, welche der Bogen von der Anlage 6 bis zur Druckzone 12 im ersten Druckwerk zurückzulegen hat. Ferner richtet sich diese Anzahl an Umdrehungen m nach den konstruktiven Gegebenheiten der Druckmaschine, also letztlich den auf eine Eintourenwelle bezogenen Weg von Anlage 6 bis zur erwähnten Druckzone 12.

Durch die voranstehend beschriebenen Vorgehensweisen sowie die entsprechenden vorrichtungsgemäßen Ausbildungen ist gewährleistet, daß bei einem vorgesehenen Programmablauf zum Vorfeuchten und Voreinfärben ein erster zu bedruckender Bogen stets synchron mit dem Programmende die jeweilige Druckzone 12 erreicht.

### Bezugszeichenliste

- 1: Anlegerstapel
- 2: Trenn- und Schleppsauger
- 3: Fördertisch
- 4: Bogen (Fördertisch 3)
- 5: Stopperverursacher
- 6: Anlage
- 7: Vorgreifer
- 8: Schaltkupplung
- 9: Vorabfrage
- 10: Winkelgeber
- 11: Steuerung
- 12: erste Druckzone 12

## Patentansprüche

1. Verfahren zu Steuerung der Bogenzufuhr beim Anfahren einer bogenverarbeitenden Druckmaschine, insbesondere Bogenoffsetdruckmaschine, bei welchem Bogen (4) von einem Anlegerstapel (1) eines schaltbaren Anlegers mittels separat schaltbaren Vereirzelungseinrichtungen (2) entnommen, über einen Fördertisch (3) der Maschine zugeführt werden, und ein Abschalten des Anlegers bei Erreichen eines ersten Bogens (4) in einer vorgegebenen Position mit anschließendem Wiederzuschalten nach einer Anzahl von Maschinenumdrehungen erfolgt, wobei die das Abnehmen der Bogen (4) vom Anlegerstapel (1) bewirkenden Organe (2) angeschaltet bleiben,
**dadurch gekennzeichnet,**
daß ein erster Bogen (4) in eine Position befördert wird, von welcher aus die Anzahl m an Umdrehungen bis zum Erreichen der ersten Druckzone (12) bekannt ist, woraufhin das Abschalten des Anlegers erfolgt, daß für eine vorgegebene Anzahl n von Maschinenumdrehungen ein Vorfeuchten und/oder Voreinfärben durchgeführt wird, und daß das Wiederzuschalten des Anlegers nach einer Anzahl n-m Umdrehungen genau dann erfolgt, so daß der erste in die Maschine einlaufende Bogen (4) unmittelbar nach der letzten Umdrehung des Vorfeuchtens und/oder Voreinfärbens die erste Druckzone (12) erreicht.

2. Verfahren nach Anspruch 1,
**dadurch gekennzeichnet,**
daß das Abschalten des Anlegers bei Erreichen des ersten Bogens (4) an der Anlage (6) erfolgt.

3. Verfahren nach Anspruch 1,
**dadurch gekennzeichnet,**
daß ein erster Bogen (4) bis in einen vorgegebenen Abstand vor der Anlage (6) gefördert wird und dort das Abschalten des Anlegers erfolgt.

4. Verfahren nach Anspruch 3,
**dadurch gekennzeichnet,**
daß nach einem Stopper festgestellt wird, ob eine bestimmte Anzahl an Bogen (4) vom Fördertisch (3) entnommen worden ist, woraufhin ein erster Bogen (4) bis in die vorgesehene Position vor der Anlage (6) gefördert und dort der Anleger abgeschaltet wird.

5. Vorrichtung zur Durchführung des Verfahrens nach einem der Verfahrensansprüche 1 bis 4, mit einem schaltbaren Anleger, mit separat schaltbaren Bogenabnahmeorganen (2), welche das Abnehmen eines obersten Bogens vom Anlegerstapel (1) bewirken, und mit einem Fördertisch (3), über welche die Bogen (4) der Anlage (6) zugeführt werden, wobei eine Steuerung (11) vorgesehen ist, durch welche der Anleger sowie die Bogenentnahmeorgane (2) schaltbar sind,
**dadurch gekennzeichnet,**
daß die Steuerung (11) dazu ausgebildet ist, den Anleger zuzuschalten, bis ein erster Bogen (4) in eine Position befördert wird, von welcher aus die Anzahl m an Umdrehungen bis zum Erreichen der ersten Druckzone (12) bekannt ist, woraufhin das Abschalten des Anlegers erfolgt, daß durch die Steuerung (11) ein Vorfeuchten und/oder Voreinfärben für eine vorgegebene Anzahl von n Maschinenumdrehungen auslösbar ist, und daß durch die Steuerung (11) das Zuschalten des Anlegers nach n-m Umdrehungen genau dann erfolgt, so daß der erste in die Maschine einlaufende Bogen (4) unmittelbar nach der letzten Umdrehung des Vorfeuchtens und/oder Voreinfärbens die erste Druckzone (12) erreicht.

6. Vorrichtung nach Anspruch 5,
**dadurch gekennzeichnet,**
daß durch die Steuerung (11) ein Betätigen einer Schaltkupplung (8) zum Abschalten des Anlegers bei Erreichen eines ersten Bogens (4) an der Anlage (6) erfolgt.

7. Vorrichtung nach Anspruch 5,
**dadurch gekennzeichnet,**
daß der Fördertisch (3) eine vorgegebene Wegstrecke vor der Anlage (6) eine Vorabfrage (9) aufweist, mittels der das Vorhandensein von Bogen feststellbar ist und welche mit der Steuerung (11) in Wirkverbindung steht.

8. Vorrichtung nach Anspruch 7,
**dadurch gekennzeichnet,**
daß die Vorabfrage (9) im Fördertisch (3) eingelassen ist.

## Claims

1. Process for controlling the sheet feed on running up a sheet processing printing press, in particular an offset sheet printing press, in which sheets (4) are removed from a feeder pile (1) of a switchable feeder by means of separately switchable separating units (2), are fed across a feed table (3) of the press and a switching off of the feeder takes place on a first sheet (4) reaching a preset position with subsequent switching on again after a number of press revolutions, where the elements (2) effecting the removal of the sheet (4) from the feeder pile (1) remain switched on, characterised in that a first sheet (4) is fed into a position from which the number m of revolutions up to achieving the first print zone (12) is known, whereon the switching off of the feeder takes place, that for a predetermined number n of press revolutions, a predamping and/or pre-inking is carried out and that the switching on again of the feeder takes place then exactly following a number n - m revolutions so that the sheet (4) running first into the press reaches the first print zone (12) directly after the last rotation of the pre-damping and/or pre-inking.

2. Process according to Claim 1, characterised in that the switching off of the feeder takes place on the first sheet (4) reaching the lay (6).

3. Process according to Claim 1, characterised in that a first sheet (4) is fed up to a preset distance in front of the lay (6) and there the switching off of the feeder takes place.

4. Process according to Claim 3, characterised in that after a stoppage it is determined if a given number of sheets (4) has been removed from the feed table (3), whereafter a first sheet (4) is fed into the preset position in front of the lay (6) and there the feeder is switched off.

5. Device for carrying out the process according to one of the process Claims 1 to 4 with a switchable feeder with separately switchable sheet removal elements (2), which effect the removal of an uppermost sheet from the feeder pile (1) and with a feed table (3) across which the sheets (4) are fed to the lay (6), wherein a controller (11) is provided by which the feeder as well as the sheet removal elements (2) are switchable, characterised in that the control (11) is constructed for this so as to switch on the feeder until a first sheet (4) has been fed into a position starting from which the number m of revolutions up to reaching the first print zone (12) is known, following which the switching off of the feeder takes place, that by the controller (11), a pre-damping and/or pre-inking for a predetermined number of n press revolutions is triggerable, and that by the controller (11), the switching on of the feeder after n-m revolutions then takes place exactly so that the first sheet (4) running into the press reaches the first print zone (12) directly after the last revolution of the pre-damping and/or pre-inking.

6. Device according to Claim 5, characterised in that via the controller (11), actuation takes place of a switchable clutch (8) for switching off the feeder on a first sheet (4) reaching the lay (6).

7. Device according to Claim 5, characterised in that the feed table (3) has a pre-interrogator (9), a preset path length before the lay (6), by means of which the presence of sheets can be detected and which is operatively connected with the controller (11).

8. Device according to Claim 7, characterised in that the pre-interrogator (9) is let into the feed table (3).

## Revendications

1. Procédé pour commander l'alimentation en feuilles lors du démarrage d'une machine d'impression traitant des feuilles, notamment d'une machine d'impression offset à feuilles, dans lequel on prend des feuilles (4) sur le dessus d'une pile de margeur (1) d'un margeur commutable au moyen de dispositifs de séparation (2) commutables séparément et on les transporte en nappe par l'intermédiaire d'une table transporteuse (3) jusqu'à la machine et dans lequel on arrête le margeur lorsqu'une première feuille (4) atteint une position prédéterminée puis on le redémarre après un certain nombre de tours de machine, les organes (2) servant à prendre les feuilles (4) sur la pile de margeur (1) restant en marche,
caractérisé en ce que
on transporte une première feuille (4) dans une position à partir de laquelle le nombre m de tours avant d'atteindre la première zone d'impression (12) est connu, à la suite de quoi on arrête le margeur, on effectue un mouillage préalable et/ou un encrage préalable pendant un nombre prédéterminé n de tours de machine et on effectue la remise en marche du margeur précisément après un nombre n - m de tours de telle sorte que la première feuille (4) entrant dans la machine atteint la première zone d'impression (12) immédiatement après le dernier tour du mouillage et/ou de l'encrage préalables.

2. Procédé selon la revendication 1,
caractérisé en ce que
l'arrêt du margeur s'effectue lorsque la première feuille (4) atteint la butée de marge (6).

3. Procédé selon la revendication 1,
caractérisé en ce que
une première feuille (4) est transportée jusqu'à une distance prédéterminée avant la butée de marge (6) et l'arrêt du margeur s'effectue à ce moment.

4. Procédé selon la revendication 3,
caractérisé en ce que,
après un arrêt, on détecte si un certain nombre de feuilles (4) ont été enlevées de la table transporteuse (3), à la suite de quoi une première feuille (4) est transportée dans la position prévue avant la butée de marge (6) et l'arrêt du margeur s'effectue à ce moment.

5. Dispositif pour la mise en oeuvre du procédé selon l'une des revendications 1 à 4, comportant un margeur commutable, des organes d'enlèvement de feuilles (2) commutables séparément et servant à prendre une feuille du dessus de la pile de margeur (1), et une table transporteuse (3) par l'intermédiaire de laquelle les feuilles (4) sont transportées vers la butée de marge (6), une commande (11) étant prévue pour permettre la commutation du margeur et des organes d'enlèvement de feuilles (2),
caractérisé en ce que
la commande (11) est conçue pour mettre en marche le margeur jusqu'à ce qu'une première feuille (4) soit transportée dans une position à partir de laquelle le nombre m de tours avant d'atteindre la première zone d'impression (12) est connu, à la suite de quoi l'arrêt du margeur se produit, la commande (11) peut déclencher un mouillage et/ou un encrage préalables pour un nombre prédéterminé n de tours de machine et la commande (11) effectue la mise en marche du margeur précisément après n - m tours de telle sorte que la première feuille (4) entrant dans la machine atteint la première zone d'impression (12) immédiatement après le dernier tour du mouillage et/ou de l'encrage préalables.

6. Dispositif selon la revendication 5,
caractérisé en ce que
la commande (11) actionne un embrayage (8) pour arrêter le margeur lorsqu'une première feuille (4) atteint la butée de marge (6).

7. Dispositif selon la revendication 5,
caractérisé en ce que
la table transporteuse (3) comporte à une distance prédéterminée avant la butée de marge (6) un dispositif d'interrogation préalable (9) au moyen duquel la présence de feuilles peut être détectée et qui est en liaison avec la commande (11).

8. Dispositif selon la revendication 7,
caractérisé en ce que
le dispositif d'interrogation préalable (9) est encastré dans la table transporteuse (3).
